# EUROPÄISCHE PATENTSCHRIFT

(11) **EP 2 497 381 B1**
(45) Veröffentlichungstag und Bekanntmachung des Hinweises auf die Patenterteilung: **06.03.2013**
(21) Anmeldenummer: 12001618.3
(22) Anmeldetag: 08.03.2012
(51) Int. Cl.: A24C 5/00

(54) **Regelungsanordnung für einen Filteransetzer und Verfahren zur Regelung der Abgabe der Prozessluft eines Filteransetzers**
Regulation assembly for a filter application device and method for regulating the dispensing of process air of a filter application device
Agencement de réglage pour un mécanisme de fixation de filtre et procédé de réglage de l'émission de l'air de traitement d'un mécanisme de fixation de filtre

(30) Priorität: 09.03.2011 DE 102011013409
(43) Veröffentlichungstag der Anmeldung: 12.09.2012
(73) Patentinhaber: Riedel Filtertechnik GmbH, 33818 Leopoldshöhe (DE)
(72) Erfinder: Kükenshöner, Udo, 33699 Bielefeld (DE)
(74) Vertreter: Schober, Mirko

(56) Entgegenhaltungen:
- EP-A1- 0 290 756
- EP-A1- 2 238 844
- DE-A1- 3 236 732
- DE-A1- 10 154 468
- DE-B3-102008 020 631

## Beschreibung

Die Erfindung betrifft eine Regelungsanordnung für einen Filteransetzer sowie ein Verfahren zur Regelung der Abgabe der Prozessluft eines Filteransetzers an ein Abluftzentralsystem. Eine derartige Anordnung und Verfahren sind aus EP-A-2 238 844 bekannt.

Derartige Filteransetzer finden bei der Zigarettenherstellung Verwendung. Es handelt sich dabei um Maschinen, in denen strangartige Zwischenprodukte bei der Zigarettenherstellung auf Qualität geprüft und bei Bedarf mit einem Filter versehen werden. Um die Zwischenprodukte sowie die Filter und die Produkte innerhalb der Maschine zu handhaben, werden dabei in der Regel Fördersysteme eingesetzt, die darauf beruhen, dass die zu fördernden Gegenstände durch einen Unterdruck an bewegliche Teile der Fördereinrichtung angesaugt werden. Der notwendige Unterdruck wird dabei abhängig von der jeweiligen Ausgestaltung und Einbindung der Maschine in den Gesamtprozess zum Einen von einem Abluftzentralsystem zur Verfügung gestellt und zum Anderen durch eine oder mehrere in die Maschine integrierte oder eine oder mehrere der Maschine zugeordnete Luftfördereinrichtungen erzeugt.

Zur Erzeugung des Unterdrucks ist es notwendig, eine gewisse Luftmenge an das Abluftzentralsystem abzugeben. Abhängig von den verschiedenen Betriebszuständen der Maschine variiert diese Luftmenge. Wird eine Maschine beispielsweise ohne Zufuhr der für die Herstellung benötigten Halbzeuge betrieben und demzufolge keine zu fördernden Gegenstände an die Fördereinrichtungen angesaugt, so ergibt sich eine deutlich größere Abluftmenge als beim regulären Betrieb der Maschine. Problematisch daran ist, dass beim Auftreten dieser Betriebszustände durch Schwankungen der von der Maschine an das Abluft-zentralsystem abgegebenen Luftmenge auch andere an das Abluftzentralsystem angeschlossene Maschinen beeinflusst werden können.

Um die Luftmenge auf einem möglichst konstanten Niveau zu halten, werden daher nach dem Stand der Technik Drosselklappen zwischen dem Abluftausgang des Filteransetzers und dem Abluftzentralsystem vorgesehen, die zwischen verschiedenen, in der Regel aus Erfahrungswerten ermittelten Stellpositionen umgeschaltet werden können. So können beispielsweise Stellpositionen für Betriebszustände wie Stand-by-Betrieb, Standardbetrieb oder Betrieb im Leerlauf, d.h. ohne Zufuhr der zu verarbeitenden Zwischenprodukte, vorgesehen sein.

Nachteil ist jedoch, dass selbst wenn durch Umschalten der Drosselklappe die Beeinflussung anderer an das Abluftzentralsystem angeschlossener Maschinen im regulären Betrieb weitgehend unterbunden werden kann, beim Auftreten von Schwankungen von Prozessparametern an einem Filterdurchsetzer es zu Schwankungen der Betriebsparameter des Abluftzentralsystems kommen kann. Diese Schwankungen können Störungen weiterer angeschlossener Maschinen verursachen und im schlimmsten Fall zur Unterbrechung der gesamten Zigarettenproduktion, die an das Abluftzentralsystem angeschlossen ist, führen.

Die DE 10 2008 020 631 B3 offenbart ein Verfahren zum Betrieb einer Maschine der in Rede stehenden Art, bei dem in Betriebsphasen wie dem Start- oder dem Stoppvorgang, bei dem ein erhöhter Luftvolumenstrom an das Abluftzentralsystem abgegeben wird, ein Teilstrom des Abluftstromes in die Maschine zurückgeführt wird, um das Abluftzentralsystem zu entlasten. Die Steuerung des zurückgeführten Luftvolumenstroms beruht dabei auf einer Druckregelung, bei der über den zurückgeführten Luftvolumenstrom der Druck in dem zum Abluftzentralsystem führenden Rohr geregelt wird. Die Verwendung einer derartigen Druckregelung bringt jedoch den Nachteil mit sich, dass die gegenseitige Beeinflussung einer Mehrzahl an das Abluftzentralsystem angeschlossener Maschinen weiterhin nicht wirksam vermieden wird. Ändern sich Betriebszustände einzelner an das Abluftzentralsystem angeschlossener Maschinen und damit deren an das Abluftzentralsystem abgegebene Luftvolumenströme, so beeinflussen die hierdurch verursachten Druckschwankungen, die sich durch Rückstaueffekte in allen zum Abluftzentralsystem führenden Rohren ergeben, auch die Druckregelungen der anderen Maschinen. Die gegenseitige Beein-flussung der einzelnen Maschinen kann durch eine derartige Druckregelung im ungünstigsten Fall sogar verstärkt werden, wenn ein Druckanstieg im Rohrsystem, der durch eine erhöhte Abluftabgabe einer Maschine an das Abluftzentralsystem verursacht wurde, dazu führt, dass die Druckregelung einer anderen Maschine den in der anderen Maschine zurückgeführten Volumenstrom erhöht, wodurch sich die Prozessparameter der betroffenen Maschine ändern, was zu Betriebsstörungen führen kann.

Der Erfindung liegt daher die Aufgabe zugrunde, eine Regelungsanordnung und ein Regelungsverfahren aufzuzeigen, die es ermöglichen, einen störungsfreien Weiterbetrieb anderer an ein Abluftzentralsystem angeschlossener Maschinen unabhängig von den Betriebszuständen des Zigarettenansetzers zu ermöglichen.

Erfindungsgemäß wird die Aufgabe gelöst durch eine Regelungsanordnung mit den Merkmalen des Anspruchs 1 sowie ein Verfahren zur Regelung der Abgabe der Prozessluft eines Filteransetzers an ein Abluftzentralsystem mit den Merkmalen des Anspruchs 10. Die Merkmale der Unteransprüche betreffen vorteilhafte Ausführungsformen.

Erfindungsgemäß ist vorgesehen, den Mengenstrom der Prozessluft, der von dem Filteransetzer an das Abluftzentralsystem abgegeben wird, zu regeln. Die Prozessluft, die bei der Unterdruckerzeugung in dem Fördersystem, welches dem Transport der Tabakprodukte bzw. der Tabakzwischenprodukte im Filteransetzer dient, wird - wie bei konventionellen Zigarettenherstellungsprozessen auch - aus dem Filteransetzer geleitet und in ein Abluftzentralsystem eingespeist. Dabei wird jedoch zwischen dem Prozessluftausgang des Filteransetzers und dem Eingang des Abluftzentralsystems anstelle einer einfachen Drosselklappe eine Mengenstromregelung eingebaut, die in der Lage ist, den Mengenstrom der vom Filter-ansetzer abgegebenen Abluft zu erfassen und aufgrund vorgegebener oder vorgebbarer Parameter auf Sollwerte bzw. Sollwertbereiche zu regeln. Eine derartige Regelung reagiert im Gegensatz zu konventionellen Lösungen selbsttätig auf sich durch Betriebsstörungen in einem Zigarettenfilteransetzer ergebende Schwankungen des von diesem abgegebenen Abluftstroms, so dass die unerwünschten Schwankungen im Abluftzentralsystem ohne manuelle Eingriffe wirksam verhindert oder zumindest gemildert werden können.

Vorzugsweise weist die Regelungsanordnung dabei eine Steuerung auf, die geeignet ist, einen Druck unterhalb eines vorgegebenen oder vorgebbaren Höchstwerts zu halten, indem die Regelungscharakteristik der Mengenstromregelung sowie deren Sollwerte durch die Steuerung selbsttätig entsprechend der Anforderungen an den Höchstwert des Drucks angepasst werden. Dies ermöglicht es, sicherzustellen, dass im Fall einer Betriebszustandsänderung in einem Filteransetzer und einer erhöhten Abluftabgabe desselben infolge der Betriebszustandsänderung ein Höchstdruck im Abluft-zentralsystem nicht überschritten wird. Insbesondere die Verhinderung des Überschreitens eines Höchstdrucks im Abluftzentralsystem ist relevant, wenn weitere Maschinen an das Abluftzen-tralsystem angeschlossen werden und Abluft in das Abluftzentralsystem abgeben sollen.

Dabei wird der unter einem Höchstwert zu erzeugende Druck vorzugsweise mit einer Druckmesseinrichtung gemessen, die im Bereich der Verzweigungen der Eingänge des Abluftzentralsystems vorgesehen ist, da dieser Druck im Bereich der Verzweigungen der Eingänge der ist, der für den Betrieb sämtlicher an das Abluftzentralsystem angeschlossenen Elemente und Maschinen von Bedeutung ist.

Das Fördersystem, welches die Abluft erzeugt, ist dabei vorzugsweise so ausgelegt, dass es Fördereinheiten aufweist, an die die Tabakprodukte oder Tabakzwischenprodukte zu deren Beförderung durch Unterdruck angesaugt werden. Hierfür weisen die Fördereinheiten vorzugsweise luftdurchlässig gestaltete Anlageflächen auf, die vorzugsweise eine an das jeweils zu befördernde Tabakprodukt oder Tabakzwischenprodukt angepasste Kontur aufweisen. Die Tabakprodukte bzw. Tabakzwischenprodukte können so durch abwechselndes Aufschalten des Unterdrucks auf die einzelnen Fördereinheiten von der Anlagefläche der einen Fördereinheit zur Anlagefläche der nächsten Fördereinheit weitergegeben werden. Eine bevorzugte Ausbildung der Fördereinheiten ist dabei deren Konstruktion als vorzugsweise rotierende Trommeln oder trommelartige Gebilde.

Zur Förderung der Abluft der pneumatischen Fördereinrichtung des Filteransetzers sind vorzugsweise eine oder mehrere Fördereinrichtungen, beispielsweise ein oder mehrere Verdichter, vorgesehen. Ein derartiger Verdichter kann den Unterdruck in dem pneumatischen Fördersystem unter den Wert des Unterdrucks im Abluftzentralsystem absenken. Dabei kann die Fördereinrichtung insbesondere im Gehäuse des Filteransetzers integriert sein.

Um eine geeignete Richtgröße für die Regelung zu erhalten, weist die Regelungsanordnung vorzugsweise eine Messeinrichtung zur Messung des Massen- und/oder Volumenstroms auf. Sowohl Massen- als auch Volumenstrom sind geeignete Richtgrößen für eine derartige Regelung, wobei der Massenstrom den Vorteil hat, bei konstanter chemischer Zusammensetzung der geförderten Luft direkt proportional zu deren Stoffmengenstrom zu sein, jedoch kann es im Rahmen der Integration in die Regelung bzw. aufgrund der messtechnischen Gegebenheiten einfacher sein, den Volumenstrom zu ermitteln. Dieser ist zwar nicht direkt proportional zu dem Mengenstrom, erlaubt jedoch bei den vorliegenden Randbedingungen hinsichtlich Temperatur und Druckschwankungen in diesem Fall eine ausreichend genaue Regelung und kann hierdurch vorteilhaft sein.

Als Stellglied kann die Fördereinrichtung vorteilhafterweise eine Drosselklappe bzw. eine ähnliche Drosseleinrichtung als Stellglied aufweisen, alternativ ist es jedoch ebenfalls möglich, eine unter Umständen vorhandene, dem Filteransetzer zugeordnete Fördereinrichtungen direkt beispielsweise über eine Drehzahlregelung anzusteuern, was sich insbesondere bei der Verwendung volumetrischer Fördereinrichtung anbietet.

Die Erfindung wird im Folgenden anhand der Figur 1, die eine schematische Darstellung einer erfindungsgemäßen Regelungsanordnung in einem Zigarettenherstellungsprozess zeigt, erläutert.

Der Filteransetzer 1 ist an das zentrale Abluftsystem 7 angeschlossen. Das Abluftzentralsystem 7 weist dabei als zentrale Elemente beispielhaft einen zentralen Filter 7b und einen an dessen Ausgang angeordneten zentralen Abluftförderer 7c auf. Im Bereich der Verzweigungen 7a vereinigen sich die Abluftströme des Filteransetzers 1 und die weiterer, nur in Form ihrer Abluftströme dargestellten Maschinen 8.

Der beispielhafte Filteransetzer 1 weist ein Fördersystem auf, welches die rotierenden Fördereinheiten 2a umfasst, an die die zu befördernden Tabakprodukte bzw. Tabakzwischenprodukte 10 durch Unterdruck angesaugt und beim Transport jeweils von der einen in die andere Fördereinrichtung übergeben werden. Die Abluft aus den einzelnen Fördereinheiten 2a wird vereinigt den Fördereinrichtungen 3 zugeführt, die hier beispielhaft im Inneren des Filteransetzers 1 angeordnet sind. Der von der Fördereinrichtung 3 in das Abluftzentralsystem 7 geförderte Abluft-strom wird durch eine erfindungsgemäße Regelungsanordnung geregelt, die beispielhaft die Messeinrichtung 4 zur Ermittlung des Prozessluftmengenstroms und die Drosseleinrichtung 5 als Stellglied aufweist. Alternativ kann die Regelung statt auf die Drosseleinrichtung 5 auch direkt auf die Luftfördereinrichtungen 3 einwirken. Vorteilhafterweise ist die Regelungsanordnung dabei derart angesteuert, dass im Bereich der Verzweigungen 7a der dahinter liegenden vereinigten Luftströme 9 bzw. dem unmittelbar zur Verzweigung 7a führenden Luftstrom 8 ein Höchstdruck nicht überschritten wird, um auch bei gravierenden Betriebszustandsänderungen im Filteransetzer 1 den reibungslosen Betrieb der weiteren an das Abluftzentralsystem angeschlossenen Maschinen 6 zu gewährleisten.

## Patentansprüche

1. Regelungsanordnung für einen Filteransetzer (1), welcher ein pneumatisches Fördersystem (2) zur Beförderung von Tabakprodukten (10) oder Tabakzwischenprodukten (10), insbesondere Zigarettenabschnitten (10), aufweist, wobei die Prozessluft des pneumatischen Fördersystems (2) in ein Abluftzentralsystem (7) gefördert wird, wobei an das Abluftzentralsystem (7) weitere Maschinen (6) zur Zigarettenproduktion angeschlossen sind,
**dadurch gekennzeichnet,**
**dass** die Regelungsanordnung eine Mengenstromregelung (4, 5) für die in das Abluftzentralsystem geförderte Prozessluft des Fördersystems aufweist.

2. Regelungsanordnung nach Anspruch 1,
**dadurch gekennzeichnet,**
**dass** die Regelungsanordnung eine Steuerung aufweist, die geeignet ist, einen Druck unterhalb eines vorgegebenen oder vorgebbaren Höchstwerts zu halten.

3. Regelungsanordnung nach Anspruch 2,
**dadurch gekennzeichnet,**
**dass** eine Druckmesseinrichtung für den unter dem Höchstwert zu haltenden Druck, insbesondere im Bereich (8, 7a, 9) der Verzweigungen der Eingänge des Abluftzentralsystems (7) vorgesehen ist.

4. Regelungsanordnung nach einem der vorigen Ansprüche,
**dadurch gekennzeichnet,**
**dass** das Fördersystem (2) Fördereinheiten (2a) aufweist, welche über luftdurchlässig gestaltete Anlageflächen verfügen, die vorzugsweise eine an das jeweils zu befördernde Tabakprodukt (10) oder Tabakzwischenprodukt (10) angepasste Kontur aufweisen.

5. Regelungsanordnung nach Anspruch 4,
**dadurch gekennzeichnet,**
**dass** es sich bei den Fördereinheiten (2a) um vorzugsweise rotierende Trommeln oder trommelartige Gebilde handelt.

6. Regelungsanordnung nach einem der vorigen Ansprüche,
**dadurch gekennzeichnet,**
**dass** zur Förderung der Prozessluft des Fördersystems (2) in das Abluftzentralsystem (7) eine Fördereinrichtung (3) vorgesehen ist.

7. Regelungsanordnung nach Anspruch 6,
**dadurch gekennzeichnet,**
**dass** die Fördereinrichtung (3) im Bereich des Filteransetzers (1), insbesondere in dessen Gehäuse, angeordnet ist.

8. Regelungsanordnung nach einem der vorigen Ansprüche,
**dadurch gekennzeichnet,**
**dass** die Regelungsanordnung eine Messeinrichtung (4) zur Messung des Massen und/oder Volumenstroms aufweist.

9. Regelungsanordnung nach einem der vorigen Ansprüche,
**dadurch gekennzeichnet,**
**dass** die Regelungsanordnung eine angesteuerte Drosseleinrichtung (5), insbesondere eine Drosselklappe, als Stellglied aufweist.

10. Regelungsanordnung nach einem der vorigen Ansprüche,
**dadurch gekennzeichnet,**
**dass** zwischen dem Prozessluftausgang des Filteransetzers (1) und dem Eingang des Abluftzentralsystems (7) eine Mengenstromregelung (4, 5) eingebaut ist, die in der Lage ist, den Mengenstrom der vom Filteransetzer (1) abgegebenen Abluft zu erfassen und aufgrund vorgegebener oder vorgebbarer Parameter auf Sollwerte und/oder Sollwertbereiche zu regeln.

11. Regelungsanordnung nach einem der vorigen Ansprüche,
**dadurch gekennzeichnet,**
**dass** die Regelungsanordnung eine angesteuerte Drosseleinrichtung (5), die zwischen dem Prozessluftausgang des Filteransetzers (1) und dem Eingang des Abluftzentralsystems (7) eingebaut ist oder eine Ansteuerung einer dem Filteransetzer (1) zugeordnete Fördereinrichtung (3) als Stellglied aufweist.

12. Verfahren zur Regelung der Abgabe der Prozessluft eines Filteransetzers (1), insbesondere eines Filteransetzers (1), an ein Abluftzentralsystem (7) über eine Regelungsanordnung nach einem der vorigen Ansprüche,
**dadurch gekennzeichnet,**
**dass** der Mengenstrom der Prozessluft geregelt wird.

13. Verfahren nach Anspruch 10,
**dadurch gekennzeichnet,**
**dass** die Mengenstromregelung so angesteuert wird, dass der Mengenstrom der dem Abluftzentralsystem (7) zugeführten Luft derart begrenzt wird, dass, insbesondere im Bereich (8, 7a, 9) der Verzweigungen der Eingänge des Abluftzentralsystems (7) im Abluftzentralsystem (7) ein Druck unterhalb eines vorgegebenen oder vorgebbaren Höchstwerts aufrechterhalten wird.

14. Verfahren nach Anspruch 12 oder 13,
**dadurch gekennzeichnet,**
**dass** zwischen dem Prozessluftausgang des Filteransetzers (1) und dem Eingang des Abluftzentralsystems (7) der Mengenstrom der vom Filteransetzer (1) abgegebenen Abluft erfasst und durch eine Mengenstromregelung (4, 5) aufgrund vorgegebener oder vorgebbarer Parameter auf Sollwerte und/oder Sollwertbereiche geregelt wird.

15. Verfahren nach einem der Ansprüche 12 bis 14,
**dadurch gekennzeichnet,**
**dass** eine Drosseleinrichtung (5), die zwischen dem Prozessluftausgang des Filteransetzers (1) und dem Eingang des Abluftzentralsystems (7) eingebaut ist oder eine dem Filteransetzer (1) zugeordnete Fördereinrichtung (3) als Stellglied zur Regelung des Mengenstroms der Prozessluft angesteuert wird.

## Claims

1. Regulation assembly for a filter application device (1) which has a pneumatic conveying system (2) for conveying tobacco products (10) or semi-finished tobacco products (10), more particularly cigarette sections (10), wherein the process air of the pneumatic co nveying system (2) is fed in to a central waste air system (7), wherein further machines (6) for the cigarette production are connected to the central waste air system (7), **characterised in that** the regulation assembly has a volume flow regulation (4, 5) for the process air of the conveyor system fed into the central waste air system.

2. Regulation assembly according to claim 1 **characterised in that** the regulation assembly has a control which is suitable for maintaining a pressure below a predetermined or predeterminable maximum value.

3. Regulation assembly according to claim 2 **characterised in that** a pressure measuring device is provided for the pressure which is to be maintained below the maximum value, more particularly in the region (8, 7a, 9) of the branches of the inputs of the central waste air system (7).

4. Regulation assembly according to one of the preceding claims **characterised in that** the conveyor system (2) has conveyor units (2a) which have air-permeable contact surfaces which preferably have a shape matched to each tobacco product (10) or semi-finished tobacco product (10) which is to be conveyed.

5. Regulation assembly according to claim 4 **characterised in that** the conveyor units (2a) are preferably rotating drums or drum-like structures.

6. Regulation assembly according to one of the preceding claims **characterised in that** a conveyor device (3) is provided to feed the process air of the conveyor system (2) into the central waste air system (7).

7. Regulation assembly according to claim 6 **characterised in that** the conveyor device (3) is arranged in the area of the filter application device (1), more particularly in its housing.

8. Regulation assembly according to one of the preceding claims **characterised in that** the regulation assembly has a measuring device (4) for measuring the mass and/or volume flow.

9. Regulation assembly according to one of the preceding claims **characterised in that** the regulation assembly has a controlled throttle device (5), more particularly a throttle valve, as the control element.

10. Regulation assembly according to one of the preceding claims **characterised in that** a volume flow regulation (4, 5) is installed between the process air output of the filter application device (1) and the input of the central waste air system (7) and is in a position to detect the volume flow of the waste air discharged by the filter application device (1) and to regulate same to ideal values and/or ideal value ranges based on predetermined or predeterminable parameters.

11. Regulation assembly according to one of the preceding claims **characterised in that** the regulation assembly has a controlled throttle device (5) which is installed between the process air output of the filter application device (1) and the input of the central waste air system (7) or has a control of a conveyor device (3) associated with the filter application device (1) as the control element.

12. Method for regulating the dispensing of the process air of a filter application device (1), more particularly a filter application device (1), to a central waste air system (7) by way of a regulation assembly according to one of the preceding claims, **characterised in that** the volume flow of the process air is regulated.

13. Method according to claim 10 **characterised in that** the volume flow regulation is controlled so that the volume flow of the air supplied to the central waste air system (7) is restricted in such a way that particularly in the region (8, 7a, 9) of the branches of the inputs of the central waste air system (7) a pressure is maintained in the central waste air system (7) below a predetermined or predeterminable maximum value.

14. Method according to claim 12 or 13 **characterised in that** between the process air output of the filter application device (1) and the input of the central waste air system (7) the volume flow of the waste air dispensed by the filter application device (1) is detected and is regulated by volume flow regulation (4, 5) to ideal values and/or ideal value ranges based on predetermined or predeterminable parameters.

15. Method according to one of claims 12 to 14 **characterised in that** a throttle device (5) which is installed between the process air output of the filter application device (1) and the input of the central waste air system (7) or a conveyor device (3) associated with the filter application device (1) is actuated as the control element for regulating the volume flow of the process air.

## Revendications

1. Agencement de régulation pour un mécanisme de fixation de filtre (1), qui présente un système de transport pneumatique (2) pour le transport de produits de tabac (10) ou de produits de tabac intermédiaires, en particulier des fragments (10), sachant que l'air de traitement du système de transport pneumatique (2) est envoyé dans un système central d'extraction d'air (7), d'autres machines de production de cigarettes (6) étant raccordées au système central d'air d'extraction (7),
**caractérisé en ce que**
l'agencement de régulation comporte une régulation de flux quantitative (4, 5) pour l'air de traitement du système de transport, transporté dans le système central d'air d'extraction.

2. Agencement de régulation selon la revendication 1, **caractérisé en ce que** l'agencement de régulation présente une commande, qui est apte à maintenir une pression au-dessous d'une valeur maximale prédéterminée ou pouvant être prédéterminée.

3. Agencement de régulation selon la revendication 2, **caractérisé en ce qu'**un dispositif de mesure de pression est prévu, pour le maintien de la pression au-dessous de la valeur maximale est prévu, en particulier dans la région (8, 7a, 9) de la ramification des entrées du système central d'air d'extraction (7).

4. Agencement de régulation selon l'une des revendications précédentes, **caractérisé en ce que** le système de transport pneumatique (2) présente des unités de transport (2a), qui disposent de surfaces d'appui perméables à l'air, qui, de préférence, présentent un contour adapté au produit de tabac (10) ou au produit de tabac intermédiaire (10) à transporter.

5. Agencement de régulation selon la revendication 4, **caractérisé en ce que** les unités de transport (2a) sont des tambours ou des dispositifs de type tambour, de préférence rotatifs.

6. Agencement de régulation selon l'une des revendications précédentes, **caractérisé en ce que**, pour le transport de l'air de traitement du système de transport pneumatique (2) dans le système central d'air d'extraction (7), est prévu un système de transport (3).

7. Agencement de régulation selon la revendication 6, **caractérisé en ce que** le système de transport (3) est disposé dans la région du mécanisme de fixation de filtre (1), en particulier dans le boîtier de celui-ci.

8. Agencement de régulation selon l'une des revendications précédentes, **caractérisé en ce que** ledit agencement de régulation présente un système de mesure (4) pour mesurer le flux massique et / ou volumétrique.

9. Agencement de régulation selon l'une des revendications précédentes, **caractérisé en ce que** ledit agencement de régulation présente, en tant qu'organe de réglage, un système d'étranglement (5) commandé, en particulier un papillon.

10. Agencement de régulation selon l'une des revendications précédentes, **caractérisé en ce que**, entre la sortie de l'air de traitement du mécanisme de fixation de filtre (1) et l'entrée du système central d'air d'extraction (7), est incorporée un système de régulation de flux quantitative (4, 5) , qui est apte à détecter le flux quantitatif d'air d'extraction délivré par le mécanisme de fixation de filtre (1), et de réguler à des valeurs de consignes et / ou dans des plages de valeurs de consigne, en fonction de paramètres prédéterminés ou pouvant être prédéterminés.

11. Agencement de régulation selon l'une des revendications précédentes, **caractérisé en ce que** ledit agencement de régulation présente, en tant qu'organe de réglage, un système d'étranglement (5) commandé, qui est incorporé entre la sortie de l'air de traitement du mécanisme de fixation de filtre (1) et l'entrée du système central d'air d'extraction (7), ou un système d'excitation d'un système de transport (3), associé au mécanisme de fixation de filtre (1).

12. Procédé de régulation de la délivrance d'air comprimé d'un mécanisme de fixation de filtre (1), en particulier d'un mécanisme de fixation de filtre (1) à un système central d'air d'extraction (7), au moyen d'un agencement de régulation selon l'une des revendications selon l'une des revendications précédentes,
**caractérisé en ce que**
le flux quantitatif d'air comprimé est régulé.

13. Procédé selon la revendication 12,
**caractérisé en ce que** la régulation du flux quantitatif est commandée de sorte que le flux quantitatif d'air conduit au système central d'air d'extraction (7) est limité de sorte qu'une pression inférieure à valeur maximum prédéterminée ou pouvant être prédéterminée soit maintenue dans le système central d'air d'extraction (7), en particulier dans la région (8, 7a, 9) de la ramification des entrées du système central d'air d'extraction (7).

14. Procédé selon revendication 12 ou 13,
**caractérisé en ce que** le flux quantitatif d'air d'extraction, délivré par le mécanisme de fixation de filtre (1), est capté entre la sortie d'air de traitement du mécanisme de fixation de filtre (1) et l'entrée du système central d'air d'extraction (7), et est régulé par un système de régulation de flux quantitatif (4, 5) à des valeurs de consigne et / ou dans des plages de valeurs de consigne, en fonction de paramètres prédéterminés ou pouvant être prédéterminés.

15. Procédé selon l'une des revendications 12 à 14,
**caractérisé en ce qu'**un système d'étranglement (5), qui est incorporé entre la sortie d'air de traitement du mécanisme de fixation de filtre (1) et l'entrée du système central d'air d'extraction (7), ou un dispositif de transport (3), qui est associé au mécanisme de fixation de filtre (1), est commandé, en tant qu'organe de réglage, pour la régulation du flux quantitatif d'air de traitement.
